# EUROPÄISCHE PATENTANMELDUNG

(11) **EP 0 053 232 A1**
(43) Veröffentlichungstag der Anmeldung: **09.06.1982**
(21) Anmeldenummer: 81107708.0
(22) Anmeldetag: 29.09.1981
(51) Int. Cl.: B65D 6/10, B65D 6/26, A47B 47/04, A47B 96/00

(54) **Zusammensteckbarer kastenförmiger Behälter**

(30) Priorität: 29.11.1980 DE 3045050
(71) Anmelder: fischerwerke Artur Fischer GmbH & Co. KG, D-72178 Waldachtal (DE)
(72) Erfinder: Fischer, Artur, Dr. h. c., D-7244 Waldachtal 3/Tumlingen (DE)

(57) **Zusammenfassung**

Die Erfindung betrifft einen zusammensteckbaren kastenförmigen Behälter, der aus Wandplatten (1a-1e) und die Wandplatten zusammenhaltenden Befestigungselementen (4) besteht. Zur Verbesserung der Transport- und Aufstellbedingungen bestehen die Wandplatten (1a-1e) aus Hohlkammerplatten. Ferner weisen die Befestigungselemente (4) in zwei rechtwinklig zueinander stehende Wandplatten eingreifende Befestigungsteile auf, wobei wenigstens einer dieser Befestigungsteile als in die Kammeröffnung einschiebbarer Trägerbalken (5) ausgebildet ist, der auf seiner Tragfläche mit einem in einem Durchbruch der Gurtplatte (7) eingreifenden Rastnocken (6) versehen ist.

## Beschreibung

Die Erfindung betrifft einen zusammensteckbaren kastenförmigen Behälter bestehend aus Wandplatten und die Wandplatten zusammenhaltenden Befestigungselementen.

Solche, als Schränke, Verpackungskisten oder dgl. verwendbare Behälter werden in der Regel aus Holzplatten hergestellt, die miteinander verschraubt bzw. über Beschläge miteinander verbunden sind. Durch die Holzplatten wird der Behälter verhältnismäßig schwer. Ferner erfordert insbesondere bei größeren Behältern die Verbindungstechnik wenigstens zwei Personen für den Zusammenbau, da die rechtwinklig zueinander stehenden Wandplatten durch die Verbindungselemente allein nicht abstützbar sind.

Der Erfindung liegt die Aufgabe zugrunde, einen zusammensteckbaren kastenförmigen Behälter zu schaffen, bei dem die oben geschilderten Nachteile vermieden sind.

Erfindungsgemäß wird dies dadurch erreicht, daß die Wandplatten ansich bekannte, aus Gurtplatten sowie Kammern bildenden Stege bestehende Hohlkammerplatten sind, und daß die Befestigungselemente in zwei rechtwinklig zueinander stehende Wandplatten eingreifende Befestigungsteile aufweisen, wobei wenigstens einer dieser Befestigungsteile als in die Kammeröffnung einschiebbarer Trägerbalken ausgebildet ist, der auf seiner Tragfläche mit einem in einem Durchbruch der Gurtplatte eingreifenden Rastnocken versehen ist.

Durch den Einsatz der Hohlkammerplatten als Wandplatten wird der kastenförmige Behälter sehr leicht und damit sowohl zerlegt als auch in zusammengebautem Zustand ohne großen Aufwand transportierbar. Die bspw. aus Polykarbonat, Polypropylen oder ähnlichen Kunststoffen bestehenden Hohlkammerplatten können transparent oder für Möbelschränke mit Furnieren versehen hergestellt sein.

Der Zusammenbau des Behälters wird durch Befestigungselemente ermöglicht, die in zwei rechtwinklig zueinander stehende Wandplatten eingreifende Befestigungsteile aufweisen. Zur Fixierung des einen Befestigungsteiles in einer der längsverlaufenden Kammer der Hohlkammerplatte ist das Befestigungsteil als Trägerbalken ausgebildet, dessen Querschnitt in den Kammerquerschnitt paßt. Zur Fixierung des Trägerbalkens in Längsrichtung der Kammer weist dieser auf seiner Tragfläche einen Rastnocken auf, der in einen Durchbruch der vorzugsweise inneren Gurtplatte eingreift.

Um das Einrasten ohne größeren Kraftaufwand zu ermöglichen, kann in einer weiteren Ausgestaltung der Erfindung der den Rastnocken tragende Teil des Trägerbalkens federnd ausgebildet sein. Dies kann entweder durch Schwächung des Querschnitts des Trägerbalkens oder dadurch erreicht werden, daß der den Rastnocken tragende Teil des Trägerbalkens als Federzunge ausgebildet ist.

Schließlich kann in einer weiteren Ergänzung der Erfindung die Befestigungsteile des Befestigungselementes rechtwinklig zueinander stehen und gleich ausgebildet sein. Dieses Befestigungselement kommt dann zum Einsatz, wenn zwei Wandplatten rechtwinklig zueinander anzuordnen sind und deren Kammern miteinander fluchten. Diese Bedingung trifft in der Regel für die Boden- , Decken-, und für die beiden Seitenplatten eines kastenförmigen Behälters zu. Um für diesen Rahmen geschlossene Ecken zu erhalten, ist es zweckmäßig, die aufeinandertreffenden Stirnkanten auf Gehrung abzuschrägen.

In einer weiteren Ausgestaltung der Erfindung kann an den als Trägerbalken ausgebildeten Befestigungsteil sich in dessen Längsrichtung ein weiteres als Zapfen ausgebildetes Befestigungsteil anschließen. Diese Befestigungselemente werden für die Befestigung der Rück- bzw. Vorderwand verwendet. Sofern die Vorderwand als Tür ausgebildet ist, können diese Befestigungselemente gleichzeitig als Scharnier dienen. Durch Einschieben des Trägerbalkens in die Kammer der Rück- bzw. Vorderwand und Einrasten des Rastnockens in den dafür vor^{g}e-sehenen Durchbruch werden die Befestigungselemente in Längsrichtung der Kammer arretiert. Der die Stirnseite der Platte überragende Zapfen wird in eine entsprechende Bohrung der Boden- bzw. der Deckenplatte eingeschoben. Durch Verrasten der Boden- und der Deckenplatte in den Seitenwänden durch vollständiges Einschieben der Befestigungselemente bis zum Einrasten der Rastnocken werden sowohl die Rück- als auch die Vorderwand durch Eingriff der Zapfen in die Bohrungen der Boden- bzw. der Deckenplatte fixiert.

In der Zeichnung sind Ausführungsbeispiele der Erfindung dargestellt.

Die bspw. aus Polykarbonat hergestellten Hohlkammerplatten bilden die beiden Seitenwände a, die Rückwand 1 b, die als Schwenktür ausgebildete Vorderwand 1 c sowie die Bodenplatte 1 d und die Deckenplatte J e des zusammensteckbaren kastenförmigen Behälters. Die Hohlkammerplatten bestehen aus zwei Gurtplatten, die über längsverlaufende Stege 2 miteinander verbunden sind. Zum Zusammenstecken des Behälters werden zunächst in die Kammern 3 der Bodenplatte 1 d Befestigungselemente 4 eingeschoben, deren Befestigungsteile rechtwinklig zueinander stehen. Die gleich ausgebildeten Befestigungsteile sind durch einen in die Kammeröffnung 3 der Hohlkammerplatte einschiebbaren Trägerbalken 5 gebildet, der auf seiner Tragfläche mit einem Rastnocken 6 versehen ist. Beim Einschieben des einen Befestigungsteiles rastet der auf einem federnden Teil 5 a des Trägerbalkens 5 angeordnete Rastnocken 6 in den in der inneren Gurtplatte angeordneten Durchbruch 7 ein. Damit ist das Befestigungselement 4 in der Bo-M-5 denplatte 1 d fixiert. Auf die nach oben gerichteten Befestigungsteile der Befestigungselemente 4 werden nunmehr die beiden Seitenwände 1 a soweit eingeschoben, bis die Rastnocken 6 ebenfalls in die vorgesehenen Durchbrüche 7 der Seitenwände 1 a einrasten. Um geschlossene Eckkanten zu erhalten, sind sowohl die Bodenplatte 1 d als auch die Seitenwände 1 a auf Gehrung abgeschrägt. Ferner sind die Seitenwände 1 a so geschnitten, daß die Kammern 3 der Seitenwände mit den Kammern der Bodenplatte 1 d fluchten. Vor dem Aufsetzen der Deckenplatte 1 e werden die Rückwand 1 b und die beiden die Vorderwand 1 c bildenden Türflügel eingesetzt. Die hierfür verwendeten Befestigungselemente 8 sind ebenfalls über einen am Trägerbalken 5 angeordneten Rastnocken 6 in den Kammern 3 der Platte fixiert. Der die Stirnkante der Platten überragende zylindrische Zapfen 9 greift in entsprechende Bohrungen 10 der Bodenplatte d ein. Danach wird die mit den vier Befestigungselementen 4 versehene Deckenplatte 1 e in der Weise aufgesetzt, daß die rechtwinklig abstehenden Befestigungsteile der in der Deckenplatte eingesetzten Befestigungselemente in die entsprechenden Kammern der Seitenwände 1 a eingreifen. Gleichzeitig werden die Zapfen 9 der in der Rückwand und den Türflügeln eingesetzten Befestigungselemente 8 in die entsprechenden Bohrungen 10 der Deckenplatte 1 e einvisiert. Nach dem Einrasten der Rastnocken 6 der in den Seitenwänden 1 a eingreifenden Trägerbalken 5 der Befestigungselemente 4 sind alle Wandplatten des Behälters gesichert. Da die Befestigungselemente 8 der Türflügel nur einseitig gesteckt sind, können die Türflügel um die Zapfenachse geschwenkt werden. Die in transparenter Ausführung hergestellten Hohlkammerplatten können mit einem Furnier beklebt sein, um Holzstrukturen bspw. bei einer Verwendung des Behälters als Möbelteil nachzubilden. Zum Einhängen von Zwischenböden 1 f können ebenfalls die Befestigungselemente 8 verwendet werden.

Die Trägerbalken 5 der Befestigungselemente 4, 8 weisen ein U-förmiges, in die Kammeröffnungen 3 der Hohlkammerplatten passendes Profil auf. Durch Freisparen der Seitenschenkel des U-Profils am Stirnende erhält der den Rastnocken 6 tragende Teil 5 a des Trägerbalkens 5 eine Elastizität, die beim Einschieben des Trägerbalkens in die Kammern ein Zurückbiegen des den Rastnocken tragenden Teils 5 a ermöglicht. Bei Erreichen des Durchbruches 7 in der Hohlkammerplatte federt dieser Teil zurück, so daß der Rastnocken 6 einrasten kann. Um das Einschieben zu erleichtern, ist der Rastnocken zur Stirnseite des Trägerbalkens hin abgeschrägt.

## Patentansprüche

1. Zusammensteckbarer kastenförmiger Behälter bestehend aus Wandplatten und die Wandplatten zusammenhaltenden Befestigungselementen, dadurch gekennzeichnet, daß die Wandplatten ansich bekannte, aus Gurtplatten sowie Kammern bildenden Stege bestehende Hohlkammerplatten sind, und daß die Befestigungselemente in zwei rechtwinklig zueinander stehende Wandplatten eingreifende Befestigungsteile aufweisen, wobei wenigstens einer dieser Befestigungsteile als in die Kammeröffnung einschiebbarer Trägerbalken ausgebildet ist, der auf seiner Tragfläche mit einem in einem Durchbruch der Gurtplatte eingreifenden Ra_stnok- ken versehen ist.

2. Befestigungselement für den Behälter nach Anspruch 1, dadurch gekennzeichnet, daß der den Rastnocken tragende Teil des Trägerbalkens federnd ausgebildet ist.

3. Befestigungselement für den Behälter nach Anspruch 1, dadurch gekennzeichnet, daß die Befestigungsteile des Befestigungselementes rechtwinklig zueinander stehen und gleich ausgebildet sind.

4. Befestigungselement für den Behälter nach Anspruch 1, dadurch gekennzeichnet, daß an den als Trägerbalken ausgebildeten Befestigungsteil sich in dessen Längsrichtung ein weiteres als Zapfen ausgebildetes Befestigungsteil anschließt.
